# EUROPÄISCHE PATENTANMELDUNG

(11) **EP 1 749 758 A1**
(43) Veröffentlichungstag der Anmeldung: **07.02.2007**
(21) Anmeldenummer: 05107220.5
(22) Anmeldetag: 05.08.2005
(51) Int. Cl.: B65D 83/04, B65D 75/30, B65D 75/34

(54) **Blisterverpackung sowie Verfahren zu ihrer Herstellung**

(71) Anmelder: Dividella AG, CH-9472 Grabs (CH)
(72) Erfinder: Gobbo, Daniel, 9404 Rorschacherberg (CH)
(74) Vertreter: Hepp, Dieter

(57) **Zusammenfassung**

In einer Blisterverpackung (1) ist ein Blister (2) sandwichartig zwischen einer Folie (9) und einem Bodenabschnitt (6) mit Ausgabeöffnungen (7) festgehalten. Die Folie (9) ist dabei auf ihrer dem Blister (2) bzw. dem Bodenabschnitt (6) zugewandten Seite mit Haftklebstoff versehen.

## Beschreibung

Die Erfindung betrifft eine Blisterverpackung für einen Blister sowie ein Verfahren zum Herstellen der Blisterverpackung gemäss dem Oberbegriff der unabhängigen Patentansprüche. Solche Blister bestehen im Wesentlichen aus einer Trägerfolie, die eine Mehrzahl von Näpfen zur Aufnahme von Verpackungsgut aufweist und aus einer diese abschliessende Blisterfolie aus Alumiminium, durch welche das Verpackungsgut hindurchdrückbar ist.

Es sind bereits zahlreiche Blisterverpackungen bekannt und gebräuchlich. Eine gattungsmässig vergleichbare Blisterverpackung (ein sog. "wallet") ist beispielsweise in der US 4,125,190 gezeigt. Ein Blister ist zwischen einem Bodenabschnitt mit Ausgabeöffnungen und einem Blisterabschnitt mit Aussparungen zur Aufnahme der Näpfe des Blisters festgehalten. Bodenabschnitt und Blisterabschnitt bestehen dabei in der Regel aus Karton oder Kartonlaminat. Zum sandwichartigen Festhalten des Blisters wird eine fliessfähige Klebstoffmasse verwendet. Die bekannten Blisterverpackungen weisen verschiedene Nachteile auf. So hat sich in der Praxis gezeigt, dass die Handhabung derartiger Klebstoffmassen schwierig sein kann. Beispielsweise kann zuviel aufgetragene Klebstoffmasse dazu führen, dass diese am Rand der Verpackung austritt. Weiter hat sich gezeigt, dass schlecht verklebte Wallets hinsichtlich Kindersicherung ungünstig sein können. In diesem Fall könnte das Wallet durch Auseinanderreissen von Bodenabschnitt und Blisterabschnitt zerstört werden, wodurch der Blister freigelegt wäre. Hier würden auch Sicherungsmassnahmen im Bereich des Bodenabschnitts wenig nützen. Sodann hat sich gezeigt, dass beim Siegeln ("Hot Melting") aufgrund der Wärmeeinwirkung das Verpackungsgut beschädigt werden kann.

Es ist deshalb eine Aufgabe der vorliegenden Erfindung, die Nachteile des Bekannten zu vermeiden, insbesondere also eine Blisterverpackung zu schaffen, die auf einfache Art und Weise herstellbar ist. Die Blisterverpackung soll weiterhin erhöhte Anforderungen hinsichtlich Kindersicherung erfüllen. Sie soll ausserdem für auf Wärmeeinwirkung empfindliches Verpackungsgut geeignet sein. Erfindungsgemäss werden diese Aufgaben durch eine Blisterverpackung gelöst, welche die Merkmale von Anspruch 1 aufweist.

Die Blisterverpackung für den Blister besteht im Wesentlichen also aus einem Bodenabschnitt und einem Halteteil, zwischen welchem der Blister angeordnet ist. Durch die Verwendung von Haftklebstoff kann das Herstellverfahren wesentlich vereinfacht werden. Ein Auftragen von Klebemasse während des Zusammenbaus der Blisterverpackung kann somit entfallen. Ein derartig vorbereitetes Halteteil wäre auch beim manuellen Zusammenbau vorteilhaft. Das Halteteil kann zu den Näpfen korrespondierende Aussparungen aufweisen, in welche die Näpfe jeweils aufnehmbar sind. Statt einer Mehrzahl von einzelnen Aussparungen für die Näpfe wäre es alternativ auch vorstellbar, beispielsweise eine einzige Aussparung vorzusehen, durch welche sämtliche Näpfe durchführbar wären. Diese Aussparung im Halteteil würde dann einen umlaufenden Rahmen bilden. Selbstverständlich könnte man aber auch eine Folie ohne entsprechende Aussparungen verwenden.

Vorteilhaft ist es, wenn die für die Klebung vorgesehene Oberfläche der Folie vollständig oder nahezu vollständig mit Haftklebstoff beschichtet ist. Als Folie wird damit eine Selbstklebefolie verwendet. Mit solchen Selbstklebefolien kann ein optimales Klebeergebnis erzielt werden. Sie zeichnen sich weiter durch eine einfache Handhabung und durch günstige Anschaffungskosten aus.

Die Folie kann aus Kunststoff bestehen. Dadurch weist die Folie reissfeste Eigenschaften auf, wodurch eine ausreichend stabile Blisterverpackung entsteht. Der Bodenabschnitt kann seinerseits aus Karton oder Kartonlaminat bestehen. Selbstverständlich ist es aber denkbar, dass auch die Folie aus Papier, Karton oder einem Kartonlaminat bestehen könnte.

In einer weiteren Ausführungsform können das Halteteil bzw. die Folie etwa den gesamten Bodenabschnitt bedecken. Die Abmessungen des Halteteils müssen jedoch nicht unbedingt denjenigen des Bodenabschnitts entsprechen. Für beispielsweise einen rechteckig ausgestalteten Blister sollte das Halteteil allerdings derart ausgebildet sein, dass dessen Länge und Breite grösser als die Länge und Breite des Blisters ist. Durch die den Blister überragende Fläche wird eine Klebefläche zum Verbinden mit dem Bodenabschnitt geschaffen.

An den Bodenabschnitt kann ein Abdeckabschnitt zum Abdecken des Blisterabschnitts bzw. zum Schutz der Näpfe anschliessen. Der Abdeckabschnitt schliesst vorzugsweise an den Blisterabschnitt an und ist durch Falzlinien von diesem getrennt.

Zusätzlich kann ein weiterer Abdeckabschnitt zum Bodenabschnitt vorgesehen sein, welcher vorzugsweise an den vorgenannten Abdeckabschnitt anschliesst. Insbesondere im Falle von offenen Ausgabeöffnungen wäre eine derartige Anordnung vorteilhaft.

Der Bodenabschnitt, der Abdeckabschnitt sowie eventuell der weitere Abdeckabschnitt können aus einem einzigen Zuschnitt gebildet sein, wobei die Abschnitte durch Falzlinien voneinander getrennt sind. Dieser Zuschnitt kann aus Karton, Kartonlaminat oder Kunststoff bestehen. Somit besteht eine vorteilhafte Blisterverpackung im Wesentlichen aus lediglich zwei Komponenten (Zuschnitt, Selbstklebefolie).

Ein weiterer Aspekt der Erfindung betrifft ein Verfahren zum Herstellen der Blisterverpackung. Zum sandwichartigen Festhalten des Blisters zwischen Halteteil bzw. Folie und dem Bodenabschnitt kann ein auf dem Bodenabschnitt positionierter Blister durch Auflegen der mit Haftklebstoff versehenen Folie eingeklebt werden. Das Verfahren ist insbesondere bei der Verwendung von Selbstklebefolien besonders einfach durchführbar.

Vorteilhaft kann es sein, wenn die selbstklebende Oberfläche der Folie durch eine Schutzfolie geschützt ist, die zum Einkleben der Folie entfernt wird. Mit einer Schutzfolie ausgerüstete Selbstklebefolien sind besonders zur manuellen Anwendung bei der Herstellung von Blisterwallets geeignet.

Weitere Einzelmerkmale und Vorteile der Erfindung ergeben sich aus der nachfolgenden Beschreibung der Ausführungsbeispiele und aus den Zeichnungen. Es zeigen:
- Fig. 1: eine perspektivische Darstellung einer erfindungsgemässen Blisterverpackung vor dem Zusammenbau,
- Fig. 1a: eine alternative Ausführung eines Halteteils für die Blisterverpackung gemäss Fig. 1,
- Fig. 2: eine perspektivische Darstellung einer weiteren Blisterverpackungmit Abdeckung, und
- Fig. 3: einen Querschnitt durch die Blisterverpackung gemäss Fig. 2 (Schnitt A-A)

Fig. 1 zeigt die wesentlichen Komponenten einer erfindungsgemässen Blisterverpackung: einen Bodenabschnitt 6, ein Halteteil 8 sowie einen dazwischen angeordneten Blister 2. Der Blister 2 weist eine Trägerfolie 4 auf, die mit Näpfen 3 für Verpackungsgut wie Tabletten, Kapseln oder dergleichen versehen ist. Diese sind durch eine Blisterfolie aus Aluminium verschlossen, durch welche das Verpackungsgut hindurchdrückbar ist. Derartige Blister sind in verschiedensten Ausgestaltungen seit längerer Zeit bekannt und gebräuchlich.

Der Bodenabschnitt 6 weist zu den Näpfen 3 korrespondierende Ausgabeöffnungen 7 auf. Diese Ausgabeöffnungen können wie in Fig. 1 gezeigt offen ausgebildet sein. Vorstellbar ist jedoch auch, die Ausgabeöffnungen geschlossen auszubilden. In diesem Fall würde man einen einstückig mit dem Bodenabschnitt verbundenen Schutzdeckel vorsehen, der durch eine Sollbruchlinie definiert ist. Der Bodenabschnitt 6 besteht in der Regel aus Karton oder einem Kartonlaminat.

Zum Festhalten des Blisters 2 auf dem Bodenabschnitt 6 ist ein mit 8 bezeichnetes Halteteil vorgesehen. Das Halteteil 8 besteht aus einer Folie 9, die auf ihrer dem Blister bzw. dem Bodenabschnitt zugewandten Seite mit Haftklebstoff versehen ist. Da deren gesamte Oberfläche mit einem Haftklebstoff beschichtet ist, ist ein besonders einfacher Zusammenbau zu einem Sandwich gewährleistet. Eine solche mit Haftklebstoff versehene Folie ist auch unter dem Begriff "Selbstklebefolie" bekannt. Die Folie 9 besteht vorzugsweise aus einem Kunststoff und weist somit reissfeste Eigenschaften auf.

Für die Näpfchen sind auf der Folie 9 korrespondierende Aussparungen 10 vorgesehen. Anstatt einer Mehrzahl von Aussparungen könnte auch eine einzige Aussparung vorgesehen werden, die sämtliche Näpfe erfasst. Eine solche alternative Ausgestaltung eines Halteteils 8 bzw. einer Folie 9 ist in Fig. 1a gezeigt. Die Folie 9 weist eine Aussparung 11 auf, die einen umlaufenden Rahmen bildet. Die Näpfe sind dabei durch die Aussparung 11 durchführbar. Selbstverständlich wäre es auch vorstellbar, eine Folie ohne Aussparungen zu verwenden.

In Fig. 2 und Fig. 3 ist ein Blister in einer mit 1 bezeichneten Blisterverpackung eingesetzt. Im Unterschied zum vorhergehenden Ausführungsbeispiel schliessen an den Bodenabschnitt 6 ein Abdeckabschnitt 13 und ein weiterer Abdeckabschnitt 14 an. Diese Abschnitte sind jeweils durch Faltlinien 15 voneinander getrennt und werden vorzugsweise aus einem einzigen Zuschnitt gebildet. Aber auch hier wird zum Festhalten des Blisters eine Selbstklebefolie 9 verwendet.

## Patentansprüche

1. Blisterverpackung (1) für einen Blister (2) enthaltend eine mit einer Mehrzahl von Näpfen (3) zur Aufnahme von Verpackungsgut (12) versehenen Trägerfolie (4), mit einem Bodenabschnitt (6) mit offenen oder geschlossenen Ausgabeöffnungen (7), durch welche das Verpackungsgut (12) entnehmbar ist und einem flächigen Halteteil (8), das Aussparungen (10) zur Aufnahme der Näpfe (3) des Blisters (2) aufweist, **dadurch gekennzeichnet, dass** das Halteteil (8) aus einer Folie (9) besteht, die zum Festhalten des Blisters (2) auf ihrer dem Blister (2) bzw. dem Bodenabschnitt (6) zugewandten Seite mit Haftklebstoff versehen ist.

2. Blisterverpackung nach Anspruch 1, **dadurch gekennzeichnet, dass** die gesamte Oberfläche der Folie mit Haftklebstoff beschichtet ist (Selbstklebefolie).

3. Blisterverpackung nach einem der Ansprüche 1 oder 2, **dadurch gekennzeichnet, dass** die Folie (9) aus Kunststoff besteht.

4. Blisterverpackung nach einem der Ansprüche 1 bis 3, **dadurch gekennzeichnet, dass** die Folie (9) etwa die gesamte Oberfläche des Bodenabschnitts (6) bedeckt.

5. Blisterverpackung nach einem der Ansprüche 1 bis 4, **dadurch gekennzeichnet, dass** an den Bodenabschnitt (6) ein Abdeckabschnitt (13) zum Abdecken des Blisterabschnitts (5) bzw. zum Schutz der Näpfe (3) des Blisters (2) anschliesst.

6. Blisterverpackung nach Anspruch 6, **dadurch gekennzeichnet, dass** ein weiterer Abdeckabschnitt (14) zum Abdecken des Bodenabschnitts (6) vorgesehen ist.

7. Blisterverpackung nach Anspruch 6 oder 7, **dadurch gekennzeichnet, dass** der Bodenabschnitt (6), der Abdeckabschnitt (13) und vorzugsweise der weitere Abdeckabschnitt (14) aus einem einzigen Zuschnitt gebildet sind, wobei diese Abschnitte (6, 13, 14) durch Falzlinien (15) voneinander getrennt sind.

8. Verfahren zum Herstellen einer Blisterverpackung (1) insbesondere nach einem der Ansprüche 1 bis 8, **dadurch gekennzeichnet, dass** ein Blister (2) zwischen einer mit Haftklebstoff versehenen Folie (9) und einem Bodenabschnitt (6) mit offenen oder geschlossenen Ausgabeöffnungen (7) zum Entnehmen von Verpackungsgut (12) eingeklebt wird, wodurch der Blister (2) sandwichartig zwischen der Folie (9) und dem Bodenabschnitt (6) festgehalten ist.

9. Verfahren nach Anspruch 9, **dadurch gekennzeichnet, dass** vor dem Einkleben die Folie (9) mit Aussparungen (10, 11) zur Aufnahme der Näpfe (3) des Blisters (2) versehen wird.
